# EUROPÄISCHE PATENTSCHRIFT

(11) **EP 2 155 599 B1**
(45) Veröffentlichungstag und Bekanntmachung des Hinweises auf die Patenterteilung: **09.03.2016**
(21) Anmeldenummer: 07718472.9
(22) Anmeldetag: 30.05.2007
(51) Int. Cl.: B67B 7/82

(54) **VORRICHTUNG ZUM ÖFFNEN VON DOSEN**
DEVICE FOR OPENING TINS
DISPOSITIF D'OUVERTURE DE BOÎTES

(43) Veröffentlichungstag der Anmeldung: 24.02.2010
(73) Patentinhaber: Red Bull GmbH, 5330 Fuschl am See (AT)
(72) Erfinder: HÖLLER, Hubert, A-2870 Aspang (AT); GAZSO, Helmut, A-2640 Enzenreith (AT)
(74) Vertreter: Metten, Karl-Heinz
(86) Internationale Anmeldenummer: PCT/AT2007/000261
(87) Internationale Veröffentlichungsnummer: WO 2008/144783

(56) Entgegenhaltungen:
- US-A- 2 886 887
- US-A- 3 348 305

## Beschreibung

Die Erfindung betrifft eine Vorrichtung zum Öffnen von Dosen, bei welchen der Deckel mit dem Dosenrumpf über eine Bördelung verbunden ist, wobei die Vorrichtung ein Schneidrad aufweist, das an der Innenseite des Bördelrandes im Randbereich des Deckelspiegels diesen heraustrennt, wobei in Schneideposition des Schneidrades (12) die Ebene desselben parallel bzw. im wesentlichen parallel zur Randebene der Dose (30) ausgerichtet ist, wobei das Schneidrad (12) an einem Schwenkhebel (11) drehbar gelagert ist und in radialer Richtung in die Schneidposition hinein bzw. aus dieser heraus bewegbar ist.

US 1,006,574 betrifft eine Einrichtung zum gezielten sauberen Heraustrennen des oberen Randes einer Fassauskleidung, wobei diese Einrichtung von oben in den offenen, also keinen Deckel aufweisenden Behälter eingeführt wird.

US 2,886,887, US 5,682,681 und US 5,857,254 betreffen in Bezug auf den eingangs genannten Gegenstand ähnliche Ausbildungen, mit welchen der obere Rand eines Fasses mittels des Schneidrades abgeschnitten wird, wodurch einerseits ein scharfer Rand vorhanden ist (insbesondere für Trinkgefässe wegen Verletzungsgefahr nicht geeignet) und andererseits der Rand zusätzlich als gesonderter Teil zum abgetrennten Deckel anfällt.

Die US 3,348,30 entspricht dem Oberbegriff des Anspruchs 1, und betrifft einen Dosenöffner mit einem Schneiderad, der innenseitig den Bördelrand einer Dose auftrennen kann. Als vorteilhaft wird dabei beschrieben, dass das Schneidemesser mit dem Doseninhalt nicht in Kontakt tritt.

Bei weiteren bekannten Ausbildungen steht das Schneidrad annähernd senkrecht zur Ebene des Deckespiegels, d.h., dass der Deckelspiegel im Bereich des Randes des Spiegels herausgeschnitten wird. Bei diesen Ausbildungen verbleibt im Inneren dann ein radial nach innen vorstehender Rand, der leicht zu Verletzungen fuhren kann. Ausserdem ist durch den vorspringenden Rand an der dem Doseninneren zugewandten Seite eine Stufe vorgesehen, in welcher Füllmaterial der Dose zurückbleibt.

Es sind zwar auch bereits Dosenöffner bekannt, bei welchen das Schneidrad in einer zur Deckelspiegelebene parallelen Ebene schneidet, jedoch sind diese Schneidräder an der Außenseite der Dose wirksam und trennen den Bördelrand an der Oberseite der Dose vom Rumpfmaterial der Dose ab, so dass der Bördelrand mit dem Deckel von der geöffneten Dose abgehoben wird. Derartige Dosenöffner haben den Nachteil, dass der scharfkantige Rand des Dosenrumpfes übrig bleibt, so dass auch dabei wieder eine erhebliche Verletzungsgefahr gegeben ist.

Der Erfindung liegt die Aufgabe zu Grunde, eine Vorrichtung zum Öffnen von Dosen zu schaffen, mittels welcher Dosen derart zu öffnen sind, dass keine scharfkantigen Ränder im Bereich der Dosenöffnung verbleiben.
Erfindungsgemäß wird diese Aufgabe dadurch gelöst, dass das Schneidrad in der Schneidposition in radialer Richtung bis in die Wandung des oberen Randes des Dosenrumpfes ohne durchzutrennen eingreifend vorgeschoben ist, wobei am Schneidrad in Richtung zur Randkante der Dose an die Schneidkante anschliessend eine Verdrängungsschulter vorgesehen ist. Dadurch wird erzielt, dass der Deckel in dem in die Bördelung tragenden Bereich abgeschnitten wird, wodurch vermieden wird, dass Restbereiche oder Reststege des Deckels verbleiben, die dann in die Dosenöffnung hineinragen und einerseits Verletzungen verursachen können und andererseits im Behälter befindliches Gut zurückhalten. Derartige Öffnungsvorrichtungen für Dosen eigenen sich insbesondere für Getränkedosen insofern, als nach entsprechenden Heraustrennen des Deckelspiegels die Dose als solches als Trinkbecher verwendet werden kann zumal jegliche scharfe Ränder vermieden sind. Dies erfolgt dadurch, dass einerseits das Schneiden des Deckels im Bereich der Bördelung erfolgt und damit der Rand der abgeschnittenen Bördelung in Richtung zum Rand des Dosenrumpfes gedrängt wird und anderseits auch dadurch, dass zusätzlich noch mittels der Verdrängungsschulter der verbleibende untere Rand der Bördelung nach aussen gedrückt ist.

Erfindungsgemäß ist das Schneidrad an einen Schwenkhebel drehbar gelagert, der über eine Kulissensteuerung im Sinn des radialen Verstellens der Position des Schneidrades verschwenkbar ist. Damit ist ermöglicht, eine automatisch gesteuerte Öffnung der Dose durchzuführen. Dabei kann der Schwenkhebel über eine parallel zur Randebene der Randdose verlaufende Schwenkachse in einer in einer parallel zur Randebene der Randdose drehbaren Haltebuchse verschwenkbar gelagert sein, wobei bei stillstehender Dose der Drehverlauf der Haltebuchse bei in Eingriff befindlichem Schneidrad mehr als 360° des Dosenrandverlaufes beträgt. Damit wird auf einfache Weise ein vollkommenes Heraustrennen des Deckelspiegels erreicht, wobei eine einfache und sichere Führung des Schneidrades gegeben ist. Weiters können an der Dose angreifende Gegendruck- bzw. Halteorgane zum Festhalten des Dosenrandes gegen den Druck des Schneidrades vorgesehen sein, wodurch ein direktes Einspannen des Dosenrandes während des Schneidvorganges gegeben ist. In einfacher Ausführung kann als Halteorgan ein dem Dosenrand außen umgreifender Haltering vorgesehen sein.

Weiters kann die Steuerkulisse der Kulissensteuerung in einer zur Drehebene der Haltebuchse des Schwenkhebels der parallelen Ebene koaxial zur Haltebuchse drehbar gelagert sein, wobei die Steuerkulisse zur Haltebuchse relativ verdrehbar ist. Damit ist ermöglicht, dass aufgrund der Relativbewegung der Steuerkulisse im Bezug auf die Haltebuchse ein Arbeitsweg des Steuerrades der größer als 360° des Dosenradumfanges ist erzielt wird, obwohl die Kurvenlänge der Steuerkulisse lediglich 360° beträgt. Zur Steuerung der Schneidbewegung des Schneidrades kann die Steuerkulisse mit höherer Geschwindigkeit drehbar sein als die Haltebuchse, woraus folgt, dass eine wirksamwerdende Steuerkulisse bei mehr als 360° des Dosenrandes gegeben ist. Alternativ dazu kann dies auch dadurch erreicht werden, dass die Steuerkulisse der Haltebuchse vorzugsweise mittels eines Schrittschaltwerkes nachführbar angetrieben ist.

Zur Erzielung der Schwenkbewegung des das Schneidrad haltenden Schwenkhebels kann die Steuerkulisse als Kreisbahn, an deren Innenseite das der Kulissensteuerung zugehörige Tastorgan angreift ausgebildet sein, welche an einem lokalen Abschnitt des Verlaufes eine nach außen gerichtete Ausnehmung zum teilweisen Aufnehmen des Tastorganes aufweist. Damit wird erreicht, dass an dieser einen Stelle, an welcher das Tastorgan in dies Ausnehmung eingreift, das Schneidrad aus der Schneidposition heraus und in die Einsetzposition der Dose bewegt wird. Dadurch, dass die Bewegung 360° überschreitet, erfolgt ein vollkommenes Durchtrennen des Deckels, obwohl, wie angeführt, der Arbeitsweg der Steuerkulisse lediglich 360° beträgt.

Um das Herausnehmen des herausgetrennten Deckelspiegels zur erleichtern, kann am Schneidrad in Richtung zur Randkante der Dose an die Schneidkante anschließend eine Verdrängungsschulter vorgesehen sein, welche bewirkt, dass der Bördelbereich nach außen gedrängt wird, womit der Öffnungsdurchmesser des Dosenrumpfes vergrößert wird und damit der Deckelspiegel aus der Dosenöffnung herausgehoben werden kann. Letzteres kann vorzugsweise dadurch erreicht werden, dass zentral eine Einrichtung zum Festhalten des ausgeschnittenen Deckelspiegels z.B. Saugnapf, eine Saugglocke oder dergleichen vorgesehen ist.

In der Zeichnung ist ein Ausführungsbeispiel des Erfindungsgegenstandes dargestellt.
Fig. 1 ist ein Vertikalschnitt dach Linie I,I der Fig. 2.
Fig. 2 gibt eine Draufsicht auf das Gerät gemäß Fig. 1 wieder.
Fig. 3 ist ein Schnitt nach Linie III,III der Fig. 1.
Fig. 4 veranschaulicht einen Schnitt nach IV,IV der Fig. 1.
In Fig. 5 ist ein Schnitt nach Linie V,V dargestellt und in
Fig. 6 ein Schnitt nach Linie VI, VI.
In Fig. 7 ist im Detail der Schneidbereich der erfindungsgemäßen Vorrichtung in Ruhestellung gezeigt.
Fig. 8 gibt den gleichen Bereich in Arbeitsstellung bei eingerücktem Schneidrad wieder.
In Fig. 9 ist der Ablauf des Schneidens dargestellt, wobei Fig. 9a die Einzelteile in Ruhezustand wiedergibt.
Fig. 9b die einzelnen Teile nach Einsetzen der Dose zeigt;
Fig. 9c gibt die Einzelteile in Arbeitszustand wieder.
Fig. 9d veranschaulicht die Schneideinrichtung nach Durchtrennen des Deckelrandes und wieder ausgerücktem Schneidrad und
Fig. 9e zeigt die einzelnen Teile nach Herausnehmen der Dose bei noch in der Vorrichtung befindlichem Deckelspiegel.

Mit 1 ist allgemein der Öffner bezeichnet, welcher über Standsäulen 2 an einer Grundplatte 3 befestigt ist. Zu dieser Befestigung sind an den Standsäulen eine Motorplatte 4 und eine Lagerplatte 5 parallel zur Grundplatte am oberen Ende der Standsäule vorgesehen, wobei zwischen Motorplatte und Lagerplatte ein Zwischenraum zur Aufnahme der Antriebszahnräder vorgesehen ist.

An der der Bodenplatte 3 zugewandten Seite der Motorplatte 4 ist eine Schneideinrichtung 6 vorgesehen, welche mittels einer Lagerbuchse 7 an der Motorplatte befestigt ist. In dieser Lagerbuchse 7 ist ein Drehlager 8 angeordnet, über welches eine Drehkonsole 9 in der Motorplatte drehbar gelagert ist. Diese Drehkonsole dient über eine Lagerachse 10 zur Lagerung eines Schwenkarmes 11, wobei diese Lagerachse 10 parallel zur Motorplatte 4 verläuft und damit um 360° innerhalb der Motorplatte drehbar ist. Am dem über die Lagerachse 10 gelagerten Schwenkarm 11 ist ein Schneidrad 12 über eine Lagerung 11' stirnseitig gehalten und ragt vom oben her in den Lagering 7 hinein. An anderen Ende des Schwenkhebels 11 ist ein Tastorgan 13 vorgesehen, dass mit einer Steuerkulisse 14 zusammenwirkt. Die Steuerkulisse ist im wesentlichen eine Kreisbahn, die an einer Stelle lokal eine Ausnehmung 14' zur Aufnahme des Tastorgans 13 aufweist. Die Drehkonsole ist an der Außenseite mit einem Antriebszahnkranz 15 versehen, zu welchem koaxial das Antriebszahnritzel 16 mit der Steuerkulisse 14 angeordnet ist. Zum Antrieb des Antriebszahnkranzes 15 und des Antriebszahnritzels 16 ist ein Antriebsmotor 17 vorgesehen, an dessen Antriebswelle das mit dem Antriebszahnkranz 15 kämmende Antriebsritzel 18 und das mit dem Antriebszahnritzel 16 kämmende Antriebsritzel 19 drehschlüssig verbunden sind. Der Antriebszahnkranz 15 weist dabei einen größeren Durchmesser auf als das Antriebszahnritzel 16, wobei die zugehörigen Antriebsritzel 18 und 19 entsprechend unterschiedliche Durchmesser aufweisen, d.h. dass das Antriebszahnritzel 18 für den Antriebszahnkranz 15 geringeren Durchmesser als das Antriebsritzel 19 für das Antriebszahnritzel 16 der Steuerkulisse 14 besitzt. Koaxial zu den Antriebszahnritzeln 18 und 19 ist noch ein Steuerantriebsritzel 20 vorgesehen, dass mit einem Steuerrad 21 zur Messung der Umdrehung des Antriebsmotors kämmt.

Die Durchmesser der einzelnen Zahnkränze bzw. Zahnritzel sind so abgestimmt, dass bei einer 360° Umdrehung des Steuerzahnrades 21 die mit deren Antriebszahnkranz 15 versehene Drehkonsole 9 eine Umdrehung von über 360° vorzugsweise zwischen 365° und 375° durchführt, wobei aufgrund der Abstimmung der Durchmesser mit deren Antriebszahnritzel 16 für die Steuerkulisse 14 die Steuerkulisse so angetrieben ist, dass durch die Voreilung der Ausnehmung 14' das Tastorgan 13 aus der Ausnehmung 14' herausgedrückt und auf der Kreisbahn 14 in die Eingriffstellung zum Schneiden gebracht wird. Der Schwenkhebel 11 wird dabei so lang in der Eingriffstellung des Schneidrades 12 gehalten bis das Tastorgan 13 wieder in die Ausnehmung 14' der Steuerkulisse 14 einfallen kann. Dazu muss das Steuerrad 16 mehr als zwei Umdrehungen durchlaufen, um einen Umfangsweg über 360° des Schneidrades sicherzustellen, da sonst ein komplettes Durchtrennen des Deckelrandes nicht gegeben ist.

Zum Festhalten der Antriebszahnkränze bzw. der Lagerung der Antriebszahnkränze 15,16 sowie der Drehkonsole 9 ist an der Oberseite der Lageplatte 5 ein Lagerteil 34 befestigt.

An der Unterseite der Schneideinrichtung 6 ist ein Haltering 22 für eine Dose 30 vorgesehen, in welchem die Dose 30 mit der Bördelung 31 vom unten her eingreift. Zum Festhalten der Dose 30 ist eine Bodenabstützung 23 vorgesehen, die mittels einer Feder 24 in Richtung des Einpressens der Dose in den Haltering 22 vorgespannt ist. Zum Einsetzen der Dose ist ein Druckbügel 25 vorgesehen, mit welchem die Bodenabstützung 23 nach unten gedrückt werden kann.

Um den herausgetrennten Deckel festhalten zu können, ist über einen Haltestab 26 ein Saugknapf 27 vorgesehen, der zentral auf den Deckelspiegel 32 abgesenkt werden kann und den Deckelspiegel nach Heraustrennen so lange festhält bis die Dose von der Bodenabstützung abgenommen ist.

Zum Heraustrennen des Deckels wird bei in Fig. 9 a wiedergegebener Stellung der Einzelteile eine Dose auf die Bodenabstützung 23 aufgesetzt und mittels der Feder 24 in den Haltering 22 so hineingedrückt, dass die Bördelung 31 satt an der Innenseite des Halteringes 22 anliegt (siehe dazu Fig. 9 b). In dieser Stellung liegt das Tastorgan 13 in der Ausnehmung 14' der Steuerkulisse 14 an. Danach wird der Motor 17 eingeschaltet wodurch aufgrund der höheren Geschwindigkeit der Steuerkulisse das Tastorgan 13 aus der Ausnehmung 14' herausgedrückt wird, und das Schneidrad 12 damit in Eingriff mit der Bördelung des Deckels und zwar an der Innenseite desselben gelangt (siehe dazu Fig. 9 c). Durch die Relativgeschwindigkeit zwischen dem Antriebszahnritzel 16 für die Steuerkulisse 14 und dem Antriebszahnkranz 15 für die Drehkonsole 9 in welcher der Schwenkarm 11 für das Schneidrad 12 gelagert ist, bleibt bei Drehung der Drehkonsole 9 das Schneidrad in Eingriff in der Bördelwandung und zwar so lange bis aufgrund des Steuerrades 21 die Drehkonsole einen Weg von über 360° zurückgelegt hat d.h., dass die Ausnehmung 14' nach Voreilung das Tastorgan 13 wieder eingeholt hat. Das Tastorgan 13 fällt dann wieder in die Ausnehmung 14' ein, wodurch der Schwenkarm 11 so verschwenkt wird, dass das Schneidrad 12 außer Eingriff vom Deckelrand gelangt (siehe dazu Fig. 9 d). Wie aus Fig. 8 ersichtlich, greift der Schneidrand 28 des Schneidrades 12 durch den Deckelseitenrand, der zur Bördelung führt, hindurch und greift bis in die Rumpfwandung 33 der Dose 30 ein, womit sichergestellt wird, dass der Deckelrand zuverlässig durchtrennt ist. Weiters ist am Schneidrad 12 oberhalb der Schneidkante 28 noch eine Verdrängungsschulter 29 vorgesehen, die den Rand des Schnittes an der Bördelung nach außen drängt und damit den Schneidrand in die Rumpfwandung hineindrückt, so dass scharfe Kanten vermieden sind. Außerdem wird die Öffnung der Dose 30 damit etwas aufgeweitet, so dass die Dose abgenommen werden kann und der Deckelboden 32 über den Saugknapf 27 in Position gehalten werden kann bis die Dose herausgenommen ist.

Die erfindungsgemäße Vorrichtung ist dabei insbesondere für solche Dosen geeignet, deren Bördelung leicht konisch nach außen geneigt ist, so dass nach Durchtrennen der zur Bördelung führenden Deckelwandung und nach außen Drängen des Randes mittels der Verdrängungsschulter 29 die Öffnung des Dosenrandes etwas größer ist als der Außenrand des verbleibenden Deckelspiegels, so dass hier ohne Schwierigkeiten ein Abnehmen der Dose erfolgen kann und es vermieden ist, dass der Deckelspiegel in das Innere der Dose hineinfallen kann.

## Patentansprüche

1. Vorrichtung zum Öffnen von Dosen, bei welchen der Deckel mit dem Dosenrumpf über eine Bördelung verbunden ist, wobei die Vorrichtung ein Schneidrad aufweist, das an der Innenseite des Bördelrandes im Randbereich des Deckelspiegels diesen heraustrennt, wobei in Schneideposition des Schneidrades (12) die Ebene desselben parallel bzw. im wesentlichen parallel zur Randebene der Dose (30) ausgerichtet ist, wobei das Schneidrad (12) und in radialer Richtung in die Schneidposition hinein bzw. aus dieser heraus bewegbar ist, wobei das Schneidrad (12) in die Schneidposition in radialer Richtung bis in die Wandung (33) des oberen Randes des Dosenrumpfes eingreifend vorschiebbar ist, wobei am Schneidrad (12) in Richtung zur Randkante der Dose an die Schneidkante (28) anschließend eine den Schneidrand nach außen drängende Verdrängungsschulter (29) vorgesehen ist, **dadurch gekennzeichnet dass** der Schwenkhebel (11) über eine Kulissensteuerung (13,14) im Sinne des radialen Verstellens der Position des Schneidrades (12) verschwenkbar ist, und dass das Schneidrad (12) an einem Schwenkhebel (11) drehbar gelagert ist.

2. Vorrichtung nach Anspruch 1, **dadurch gekennzeichnet, dass** der Schwenkhebel (11) über eine parallel zur Randebene der Dose (30) verlaufende Schwenkachse (10) in einer in einer parallel zur Randebene der Dose (30) drehbaren Konsole (9) verschwenkbar gelagert ist, wobei bei stillstehender Dose (30) der Drehverlauf der Drehkonsole (9) bei in Eingriff befindlichem Schneidrad (12) mehr als 360° des Dosenrandverlaufes beträgt.

3. Vorrichtung nach Anspruch 1 oder 2, **dadurch gekennzeichnet, dass** die Steuerkulisse (14) der Kulissensteuerung (13,14) in einer zur Drehebene der Drehkonsole (9) des Schwenkhebels (11) parallelen Ebene koaxial zur Drehkonsole (9) drehbar gelagert ist, wobei die Steuerkulisse (14) zur Drehkonsole (9) relativ verdrehbar ist.

4. Vorrichtung nach Anspruch 3, **dadurch gekennzeichnet, dass** die Steuerkulisse (14) mit höherer Geschwindigkeit drehbar ist als die Drehkonsole.

5. Vorrichtung nach einem der Ansprüche 1 oder 2, **dadurch gekennzeichnet, dass** die Steuerkulisse der Haltebuchse, vorzugsweise mittels eines Schrittschaltwerkes, nachführbar angetrieben ist.

6. Vorrichtung nach einem der Ansprüche 1 bis 5, **dadurch gekennzeichnet, dass** die Steuerkulisse (14) als Kreisbahn, an deren Innenseite das der Kulissensteuerung (13,14) zugehörige Tastorgan (13) angreift, ausgebildet ist, welche an einem lokalen Abschnitt des Verlaufes eine nach außen gerichtete Ausnehmung (14') zur teilweisen Aufnahme des Tastorgans (13) aufweist.

## Claims

1. A device for opening tins, in which the lid is connected to the tin body via a flanged portion, wherein the device has a cutting wheel which, on the inside of the flanged rim, severs the lid area in the rim region thereof, wherein the plane of the cutting wheel (12), in the cutting position of the same, is oriented parallel or substantially parallel to the rim plane of the tin (30), wherein the cutting wheel (12) is movable in the radial direction into and out of the cutting position, wherein, in the cutting position, the cutting wheel (12) can be pushed fowards in an engaging manner in the radial direction into the wall (33) of the upper rim of the tin body, wherein a displacement shoulder (29) which pushes the cutting rim outwards is provided on the cutting wheel (12) in the direction of the rim edge of the tin adjoining the cutting edge (28), **characterized in that** the swiveling lever (11) can be swiveled via a connecting link control device (13,14) for the purpose of radially adjusting the position of the cutting wheel (12), and that the cutting wheel (12) is rotatably supported on a swiveling lever (11).

2. The device according to Claim 1, **characterized in that** the swiveling lever (11) is swivelably supported via a swiveling axis (10) extending parallel to the rim plane of the tin (30) in a console (9) which can be rotated parallel to the rim plane of the tin (30), wherein when the tin (30) is stationary the rotary course of the rotatable console (9) amounts to more than 360° of the course of the tin rim when the cutting wheel (12) is engaged.

3. The device according to Claim 1 or 2, **characterized in that** the control connecting link (14) of the connecting link control device (13,14) is rotatably supported in a plane parallel to the rotation plane of the rotatable console (9) of the swiveling lever (11) coaxially to the rotatable console (9), wherein the control connecting link (14) can be rotated relative to the rotatable console (9).

4. The device according to Claim 3, **characterized in that** the control connecting link (14) can be rotated at a higher speed than the rotatable console.

5. The device according to any one of Claims 1 or 2, **characterized in that** the control connecting link of the retainer sleeve is driven in a trackable manner, preferably by means of a stepping mechanism.

6. The device according to any one of Claims 1 to 5, **characterized in that** the control connecting link (14) is formed as a circular path, upon the inside of which the feeler (13) associated with the connecting link control device (13,14) acts, said connecting link control device comprising an outwardly facing recess (14') for partially receiving the feeler (13) on a local section of the course.

## Revendications

1. Dispositif d'ouverture de boîtes dont le couvercle est raccordé au corps de boîte par le biais d'un bord rabattu, dans lequel le dispositif présente une roue de coupe qui, sur le côté intérieur du collet rabattu dans la zone de bord de la surface de couvercle, découpe celui-ci, dans lequel, dans la position de coupe de la roue de coupe (12), le plan de celle-ci est orienté parallèlement ou respectivement essentiellement parallèlement au plan de bord de la boîte (30), dans lequel la roue de coupe (12) est mobile dans la direction radiale pour occuper ou quitter la position de coupe, dans lequel la roue de coupe (12) peut être déplacée pour engrener dans la position de coupe dans la direction radiale jusque dans la paroi (33) du bord supérieur du corps de boîte, dans lequel, sur la roue de coupe (12), en direction de l'arête de bord de la boîte, à la suite de l'arête de coupe (28), il est prévu un épaulement de refoulement (29) pressant le bord de coupe vers l'extérieur, **caractérisé en ce qu'**un levier pivotant (11) peut pivoter par le biais d'une commande à coulisse (13, 14) dans le sens du réglage radial de la position de la roue de coupe (12), et **en ce que** la roue de coupe (12) est supportée en rotation sur le levier pivotant (11).

2. Dispositif selon la revendication 1, **caractérisé en ce que** le levier pivotant (11) est supporté en pivotement par le biais d'un axe de pivotement (10) parallèle au plan de bord de la boîte (30), dans une console (9) rotative parallèlement au plan de bord de la boîte (30), dans lequel, quand la boîte (30) est immobile, la rotation de la console rotative (9) est supérieure à 360° du contour du bord de boîte quand la roue de coupe (12) est en engrènement.

3. Dispositif selon la revendication 1 ou 2, **caractérisé en ce que** la coulisse de commande (14) de la commande à coulisse (13,14) est supportée en rotation de façon coaxiale à la console rotative (9), dans un plan parallèle au plan de rotation de la console rotative (9) du levier pivotant (11), dans lequel la coulisse de commande (14) peut tourner par rapport à la console rotative (9).

4. Dispositif selon la revendication 3, **caractérisé en ce que** la coulisse de commande (14) peut tourner à une vitesse supérieure à celle de la console rotative.

5. Dispositif selon l'une des revendications 1 ou 2, **caractérisé en ce que** la coulisse de commande est entraînée de façon à pouvoir suivre la douille de retenue, de préférence au moyen d'un mécanisme de commande pas à pas.

6. Dispositif selon l'une des revendications 1 à 5, **caractérisé en ce que** la coulisse de commande (14) est constituée en tant que voie circulaire sur le côté intérieur de laquelle vient s'appliquer l'organe palpeur (13) faisant partie de la commande à coulisse (13,14), la voie circulaire présentant, sur un tronçon local du contour, un creux (14) dirigé vers l'extérieur pour recevoir partiellement l'organe palpeur (13).
